# EUROPÄISCHE PATENTANMELDUNG

(11) **EP 1 061 214 A2**
(43) Veröffentlichungstag der Anmeldung: **20.12.2000**
(21) Anmeldenummer: 00110957.8
(22) Anmeldetag: 26.05.2000
(51) Int. Cl.: E05B 65/19, E05B 17/04, E05B 13/10

(54) **Türschloss, insbesondere für ein Kraftfahrzeug**

(30) Priorität: 16.06.1999 DE 19927500
(71) Anmelder: Volkswagen Aktiengesellschaft, 38436 Wolfsburg (DE)
(72) Erfinder: Cramer, Heiko, 38536 Meinersen (DE)
(74) Vertreter: Schneider, Henry, Dipl.-Ing.

(57) **Zusammenfassung**

Die Erfindung betrifft ein Türschloß (6), insbesondere für ein Kraftfahrzeug, mit einem Schließzylinder (5), der zur Türentriegelung in der Art eines Drückers mittels einer linear geführten Hubbewegung von einer Türverriegelungsstellung (7) in eine Türentriegelungsstellung (13) verschiebbar ist. Ferner umfaßt das Türschloß (6) einen dem Schließzylinder (5) zugeordneten Schlüssel (10), der mit einem Schlüsselprofilteil (12) entlang einer Schließzylinderachse (4) in den Schließzylinder (5) einführbar ist und mit dem die Türentriegelung durch den Schließzylinder (5) sperrbar ist. Erfindungsgemäß ist der Schließzylinder (5) allein durch das Einführen des Schlüsselprofilteils (12) in den Schließzylinder (5) für die linear geführte Hubbewegung des Schließzylinders (5) zur Türentriegelung freigebbar. Somit ist es ausreichend, daß zur Schloßbetätigung einzig und allein der Schlüssel (10) mit seinem Schlüsselprofilteil in den Schließzylinder (5) eingeführt wird, wodurch der Bedienkomfort für ein Türschloß insgesamt erhöht wird.

## Beschreibung

Die Erfindung betrifft ein Türschloß, insbesondere für ein Kraftfahrzeug, nach dem Oberbegriff des Anspruchs 1.

Bekannte, gattungsgemäße Türschlösser weisen einen Schließzylinder auf, der zur Türentriegelung in der Art eines Drückers mittels einer linear geführten Hubbewegung von einer Türverriegelungsstellung in eine Türentriegelungsstellung verschiebbar ist. Diesem Schließzylinder ist ein Schlüssel zugeordnet, der mit einem Schlüsselprofilteil entlang einer Schließzylinderachse in den Schließzylinder einführbar ist und mit dem die Türentriegelung durch den Schließzylinder sperrbar ist.

Zum Auf- und Absperren des Türschlosses wird der Schlüssel hier konkret mit dem Schlüsselprofilteil in den Schließzylinder eingeführt und anschließend gedreht. Beim Aufsperren des Türschlosses wird durch dieses Drehen des Schließzylinders dieser für die lineare Hubbewegung freigegeben, so daß der Schließzylinder anschließend zur Türentriegelung linear aus seiner Verriegelungsstellung in seine Entriegelungsstellung verschoben werden kann. Für eine derartige Türentriegelung ist somit eine ergonomisch wenig günstige Kombination aus einer Drehbewegung des Schlüssels und einer Linearbewegung des Schließzylinders erforderlich.

Aus der DE 198 22 699 A1 ist ferner ein Heckklappenschloß an einer Heckklappe eines Kraftfahrzeugs bekannt, das einen heckklappenseitigen, in etwa quer verlaufenden Überstand aufweist, in dem ein von unten zugänglicher Schließzylinder angeordnet ist. Mit einem derartigen Aufbau wird erreicht, daß der Schließzylinder besser gegen Ablagerungen von Schmutz sowie gegen eine Vereisung durch gefrierendes Wasser geschützt ist. Ein eingangs beschriebenes Türschloß ist bei einer solchen Anordnung durch das erforderliche Drehen des Schlüssels zur Schloßbetätigung ergonomisch noch umständlicher und nur mit einer gewissen Fingerfertigkeit zu betätigen.

Aufgabe der Erfindung ist es daher, ein Türschloß für ein Kraftfahrzeug mit einem erhöhtem Bedienkomfort bei der Türschloßbetätigung zu schaffen. Diese Aufgabe wird mit den Merkmalen des Anspruchs 1 gelöst.

Gemäß Anspruch 1 ist der Schließzylinder allein durch das Einführen des Schlüsselprofilteils in den Schließzylinder für die linear geführte Hubbewegung des Schließzylinders zur Türentriegelung freigebbar.

Dadurch wird erreicht, daß für eine Freigabe der linearen Hubbewegung des Schließzylinders zur Türentriegelung kein Drehen des Schlüssels und damit des Schließzylinders mehr erforderlich ist. Vielmehr ist es ausreichend, daß zur Schloßbetätigung einzig und allein der Schlüssel mit dem Schlüsselprofilteil in den Schließzylinder eingeführt wird. Entsprechend ist es für eine Sperrung des Türschlosses ausreichend, daß der Schlüssel hierfür lediglich abgezogen werden braucht. Dadurch wird die Türschloßbetätigung insgesamt vereinfacht und der Bedienkomfort des Türschlosses erhöht, da ein Bedienschritt bei der Türschloßbetätigung eingespart wird.

In einer besonders bevorzugten Ausführungsform ist das Türschloß als Heckklappenschloß ausgebildet, das in einem heckklappenseitigen, in etwa quer verlaufenden Überstand mit von unten zugänglichem Schließzylinder angeordnet ist. Dadurch wird erreicht, daß für eine Türschloßbetätigung kein umständliches und eine gewisse Fingerfertigkeit erforderndes Drehen des Schlüssels in Verbindung mit einem von unten zugänglichen Schließzylinder mehr erforderlich ist, da es für ein Aufsperren des Türschlosses ausreicht, daß lediglich der Schlüssel mit seinem Profilteil von unten her in den Schließzylinder eingeführt wird. Anschließend braucht dann für eine Türentriegelung nur noch der Schließzylinder linear verschoben werden, z. B. durch ein einfach durchzuführendes nach oben schieben des Schließzylinders mitsamt darin eingeführtem Schlüssel. Dadurch wird auch der Bedienkomfort in Verbindung mit einem derartigen besser gegen Ablagerungen von Schmutz sowie gegen eine Vereisung durch gefrierendes Wasser geschützten Heckklappenschloß erhöht und somit dessen Bedienung insgesamt vereinfacht.

In einer weiteren bevorzugten Ausführungsform ist der Schließzylinder mit seiner Schließzylinderachse in etwa senkrecht zu einer Fahrzeughorizontalebene ausgerichtet, wobei der Schließzylinder in der Türverriegelungsstellung mit einer eine Schlüsseleinführöffnung aufweisenden Stirnseite im Bereich einer eine Schließzylinderöffnung ausbildenden Überstandwand liegt und in der Türentriegelungsstellung von der Überstandwand abgehoben ist. Ein derartiger Aufbau ist einfach herzustellen und ermöglicht eine gute Zugänglichkeit in der Verriegelungsstellung des Schließzylinders, um einen Schlüssel mit seinem Profilteil einzuführen.

Grundsätzlich kann ein derartiger Überstand an jeder geeigneten Stelle an der Außenseite der Heckklappe ausgebildet sein. Vorzugsweise ist der Überstand jedoch durch eine Kennzeicheneindrückung an der Außenseite der Heckklappe gebildet.

In einer weiteren vorteilhaften Ausgestaltung ist wenigstens ein Teilbereich des Überstands in der Art einer Griffleiste mit einer Griffmulde ausgebildet. Dadurch wird erreicht, daß die für das Entriegeln und Öffnen der Heckklappe relevanten Teile, nämlich einerseits das Heckklappenschloß und andererseits die Griffleiste, in unmittelbarer Nähe zueinander angeordnet sind, was eine einfache Bedienung ermöglicht. Insbesondere bei Dunkelheit ist dadurch sichergestellt, daß das Heckklappenschloß und auch die Griffleiste auf einfache Weise durch Ertasten mit der Hand schnell gefunden werden können.

Der Schließzylinder ist ferner mit Mitteln zur Schloßverriegelung und -entriegelung des Heckklappenschlosses gekoppelt, die die Tür in der Türverriegelungsstellung des Schließzylinders in deren Geschlossenstellung halten und in der Türentriegelungsstellung des Schließzylinders für eine Türöffnung freigeben. In einer bevorzugten, konkreten Ausführungsform umfassen die Mittel zur Schloßverriegelung und -entriegelung eine um eine Schwenkachse schwenkbare Schwenkhebelanordnung, die durch die Hubbewegung des Schließzylinders entsprechend verlagerbar ist. Vorzugsweise ist eine derartige Schwenkhebelanordnung vorgespannt, z. B. federvorgespannt, in Richtung Verriegelungsstellung der Schwenkhebelanordnung. Vorteilhaft wirkt die Schwenkhebelanordnung dabei mit einem nockenartigen Vorsprung des Schließzylinders zusammen.

Der Schlüssel ist vorzugsweise aus einem flächigen Griffteil und dem sich daran anschließenden Profilteil aufgebaut, wobei das Profilteil so in den Schließzylinder einführbar ist, daß das Griffteil mit seiner flächigen Seite einer Fahrzeugaußenseite zugewandt ist. Damit wird vorteilhaft erreicht, daß der Platzbedarf für den Schlüssel insgesamt verkleinert wird, da dieser mit dem flächigen Griffteil keine Drehbewegung zur Türschloßbetätigung mehr durchführen muß, so daß sich insgesamt ein kompakter Aufbau ergibt.

Grundsätzlich kann der Schließzylinder in jede Richtung vorgespannt sein. Vorzugsweise ist der Schließzylinder jedoch in Richtung Türverriegelungsstellung vorgespannt. Die Vorspannung kann hier beispielsweise durch eine Federvorspannung erfolgen.

Anhand einer Zeichnung wird die Erfindung näher erläutert.
Die einzige Figur zeigt schematisch einen Querschnitt durch eine Heckklappe 1 für ein Kraftfahrzeug. Die Heckklappe 1 weist einen vorsprungartig ausgebildeten Überstand 2 auf, der durch eine Kennzeicheneindrückung 3 an der Außenseite der Heckklappe 1 ausgebildet ist.

Wie dies aus der einzigen Figur weiter ersichtlich ist, ist im Überstand 2 ein Schließzylinder 5 eines Heckklappenschlosses 6 aufgenommen. Dieser Schließzylinder 5 ist mit seiner Schließzylinderachse 4 in etwa senkrecht zu einer Fahrzeughorizontalebene ausgerichtet.

Wie dies in der einzigen Figur lediglich schematisch eingezeichnet ist, ist der Schließzylinder 5 im Bereich der Schließzylinderausnehmung 4 durch Führungen 9 abgestützt. In der mit durchgezogenen Linien dargestellten Türverriegelungsstellung 7 des Schließzylinders 5 liegt dieser mit einer eine Schlüsseleinführöffnung 8 aufweisenden Stirnseite im Bereich einer eine Schließzylinderöffnung 17 ausbildenden Überstandwand.

Dem Schließzylinder 5 des Heckklappenschlosses 6 ist ferner ein Schlüssel 10 zugeordnet, der ein flächiges Griffteil 11 und ein sich daran anschließendes Schlüsselprofilteil 12 als Schlüsselcode aufweist.

Wie dies der Fig. 1 weiter zu entnehmen ist, ist am Schließzylinder 5 ein nockenartiger Vorsprung 14 ausgebildet, der mit einer um eine Schwenkachse 15 schwenkbaren Schwenkhebelanordnung 16 zusammenwirkt

In der Darstellung der Fig. 1 ist der Schlüssel 10 mit dem Schlüsselprofilteil 12 in den Schließzylinder 5 eingeführt. In dieser in den Schließzylinder 5 eingeführten Position des Schlüssels 10 wird im Schließzylinder 5 eine lineare Hubbewegung dieses Schließzylinders 5 freigegeben, so daß der Schließzylinder 5 aus der Türverriegelungsstellung 7 in die strichliert eingezeichnete Türentriegelungsstellung 13 entlang der Führungen 9 nach oben verschoben werden kann. Dabei wirkt der nockenartige Vorsprung 14 so mit der Schwenkhebelanordnung 16 zusammen, daß dieser um seine Schwenkachse 15 verschwenkt wird und die Heckklappe 1 zu deren Öffnung entriegelt wird.

Der Schlüssel 10 wird dabei mit seinem Schlüsselprofilteil 12 so in den Schließzylinder 5 eingeführt, daß dieser mit seiner flächigen Griffteilseite der Heckklappenaußenwand zugewandt ist.

### BEZUGSZEICHENLISTE

- 1: Heckklappe
- 2: Überstand
- 3: Kennzeicheneindrückung
- 4: Schließzylinderachse
- 5: Schließzylinder
- 6: Heckklappenschloß
- 7: Verriegelungsstellung
- 8: Schlüsseleinführöffnung
- 9: Führungen
- 10: Schlüssel
- 11: Griffteil
- 12: Schlüsselprofilteil
- 13: Entriegelungsstellung
- 14: Vorsprung
- 15: Schwenkachse
- 16: Schwenkhebelanordnung
- 17: Schließzylinderöffnung

## Patentansprüche

1. Türschloß, insbesondere für ein Kraftfahrzeug,
mit einem Schließzylinder, der zur Türentriegelung in der Art eines Drückers mittels einer linear geführten Hubbewegung von einer Türverriegelungsstellung in eine Türentriegelungsstellung verschiebbar ist, und
mit einem dem Schließzylinder zugeordneten Schlüssel, der mit einem Schlüsselprofilteil entlang einer Schließzylinderachse in den Schließzylinder einführbar ist und mit dem die Türentriegelung durch den Schließzylinder sperrbar ist,
**dadurch gekennzeichnet,**
daß der Schließzylinder (5) allein durch das Einführen des Schlüsselprofilteils (12) in den Schließzylinder (5) für die linear geführte Hubbewegung des Schließzylinders (5) zur Türentriegelung freigebbar ist.

2. Türschloß nach Anspruch 1, **dadurch gekennzeichnet**, daß das Türschloß (6) ein Heckklappenschloß ist, das in einem heckklappenseitigen, in etwa quer verlaufenden Überstand (2) mit von unten zugänglichem Schließzylinder (5) angeordnet ist.

3. Türschloß nach Anspruch 2, **dadurch gekennzeichnet,**
daß der Schließzylinder (5) mit seiner Schließzylinderachse (4) in etwa senkrecht zu einer Fahrzeughorizontalebene ausgerichtet ist, und
daß der Schließzylinder (5) in der Türverriegelungsstellung (7) mit einer eine Schlüsseleinführöffnung (8) aufweisenden Stirnseite im Bereich einer eine Schließzylinderöffnung (17) ausbildenden Überstandwand liegt und in der Türentriegelungsstellung (13) von der Überstandwand abgehoben ist.

4. Türschloß nach Anspruch 2 oder Anspruch 3, **dadurch gekennzeichnet,** daß der Überstand (2) durch eine Kennzeicheneindrückung (3) an der Außenseite der Heckklappe (1) gebildet ist.

5. Türschloß nach einem der Ansprüche 2 bis 4, **dadurch gekennzeichnet,** daß wenigstens ein Teilbereich des Überstands (2) in der Art einer Griffleiste mit einer Griffmulde ausgebildet ist.

6. Türschloß nach einem der Ansprüche 1 bis 5, **dadurch gekennzeichnet,** daß der Schließzylinder (5) mit Mitteln (14, 15, 16) zur Schloßverriegelung und -entriegelung gekoppelt ist, die die Tür in der Türverriegelungsstellung (7) des Schließzylinders (5) in deren Geschlossenstellung halten und in der Türentriegelungsstellung (13) des Schließzylinders (5) für eine Türöffnung freigeben.

7. Türschloß nach Anspruch 5, **dadurch gekennzeichnet,** daß die Mittel zur Schloßverriegelung und -entriegelung eine um eine Schwenkachse (15) schwenkbare, gegebenenfalls federvorgespannte Schwenkhebelanordnung (16) umfassen, die durch die Hubbewegung des Schließzylinders (5) entsprechend verlagerbar ist.

8. Türschloß nach Anspruch 6 oder Anspruch 7, **dadurch gekennzeichnet,** daß die Schwenkhebelanordnung (16) mit einem nockenartigen Vorsprung (14) des Schließzylinders (5) zusammenwirkt.

9. Türschloß nach einem der Ansprüche 1 bis 8, **dadurch gekennzeichnet,**
daß der Schlüssel (10) aus einem flächigen Griffteil (11) und dem sich daran anschließenden Schlüsselprofilteil (12) aufgebaut ist, und
daß das Schlüsselprofilteil (12) so in den Schließzylinder (5) einführbar ist, daß das Griffteil (11) mit seiner flächigen Seite einer Fahrzeugaußenseite zugewandt ist.

10. Türschloß nach einem der Ansprüche 1 bis 9, **dadurch gekennzeichnet,** daß der Schließzylinder (5) in Richtung Türverriegelungsstellung (13) vorgespannt, vorzugsweise federvorgespannt ist.
